# FASCICULE DE BREVET EUROPEEN

(11) **EP 2 322 895 B1**
(45) Date de publication et mention de la délivrance du brevet: **08.01.2014**
(21) Numéro de dépôt: 10290609.6
(22) Date de dépôt: 15.11.2010
(51) Int. Cl.: F42B 10/14, F42B 10/50

(54) **Corps de projectile équipé de gouvernes déployables**
Geschosskörper, der mit ausklappbaren Steuerflächen ausgestattet ist
Projectile body equipped with deployable control surfaces

(30) Priorité: 16.11.2009 FR 0905494
(43) Date de publication de la demande: 18.05.2011
(73) Titulaire: Nexter Munitions, 78000 Versailles (FR)
(72) Inventeur: Huguenin, Simon, 18023 Bourges Cedex (FR); Roy, Richard, 18023 Bourges Cedex (FR)
(74) Mandataire: Célanie, Christian

(56) Documents cités:
- WO-A1-01/79779
- WO-A1-2009/051866
- DE-A1- 3 432 614
- US-A- 4 869 442

## Description

Le domaine technique de l'invention est celui des projectiles dotés d'appendices déployables sur leur pourtour.

La sophistication des projectiles actuels vise à les doter de nouvelles fonctions qui nécessitent le déploiement sur trajectoire de capteurs ou d'actionneurs à l'extérieur du corps du projectile. Dans un but de précision accrue, les projectiles sont par exemple dotés d'aérofreins ou de gouvernes déployables telles que retenues dans la suite du document à titre d'exemple.

Les gouvernes utilisées pour orienter la trajectoire d'un projectile sont contenues dans le corps du projectile durant son transport et/ou durant sa première phase de vol. Chaque gouverne trouve sa place au sein du projectile grâce à un logement prévu à cet effet. Il est intéressant d'avoir des gouvernes les plus larges possibles afin d'optimiser leur influence sur la trajectoire une fois leur déploiement réalisé. Cependant, l'encombrement des gouvernes élargies génère un problème du fait de la profondeur limitée des logements pouvant accueillir les gouvernes.

L'invention se propose de résoudre le problème encombrement des gouvernes en faisant communiquer les logements de gouvernes au niveau de leur intersection. L'emploi de cette solution occasionne cependant, lorsque les gouvernes sont déployées, des problèmes de perturbations aérodynamiques au niveau des gouvernes du fait de la circulation d'air ayant lieu dans les logements de gouvernes vides.

Pour éviter la circulation d'air dans les logements de gouvernes, il est connu de W02009/051866 un dispositif obturant la sortie des logements de gouvernes d'un projectile par des panneaux. Cependant ces panneaux sont éjectés avant le déploiement des gouvernes. Ils n'ont donc aucune efficacité lors du vol du projectile, lorsque le problème de perturbations aérodynamiques survient.

L'invention se propose donc de résoudre ce problème en interdisant le passage de l'air au travers des logements de gouvernes une fois les gouvernes sorties de leurs logements et ceci malgré les mouvements des gouvernes.

L'invention vise donc un corps de projectile permettant la mise en place de gouvernes élargies tout en ne perturbant pas le comportement aérodynamique du projectile une fois les gouvernes déployées.

L'invention a donc pour objet un corps de projectile destiné à évoluer dans un fluide, corps doté d'au moins deux gouvernes déployables radialement, gouvernes prenant place en attente de déploiement dans des logements pratiqués dans le corps, corps caractérisé en ce que les logements communiquent au niveau de leur intersection, chaque logement étant obturé par un moyen d'étanchéité interdisant la traversée des logements par le fluide extérieur au corps de projectile lorsque les gouvernes sont déployées.

Suivant un mode de réalisation, le moyen d'étanchéité comporte pour chaque logement au moins une trappe obturant le logement au niveau de son extrémité débouchant du corps de projectile.

Suivant un autre mode de réalisation, le moyen d'étanchéité comporte des secteurs de tube placés coaxialement au projectile à l'intersection des différents logements de gouvernes, secteurs de tube solidaires du corps de projectile et en contact entre eux deux par deux par au moins une génératrice quand la gouverne est déployée, génératrice de contact qui est placée dans le même plan que celui des gouvernes déployables, secteurs de tubes en contact avec les gouvernes déployables quand celle ci sont en position rentrées.

L'orientation du moyen d'étanchéité empêchera la sortie du fluide au travers des logements.

L'invention sera mieux comprise à la lecture de la description qui va suivre de modes particuliers de réalisation, description faite en référence aux dessins annexés et dans lesquels:
La figure 1 représente schématiquement le projectile en vue de trois quarts arrière avec les gouvernes et le jeu d'ailerons stabilisateurs arrière déployés. Elle localise les plans de coupe longitudinale A et transversale B.
La figure 2 représente schématiquement suivant la coupe longitudinale A, le projectile en incidence.
La figure 3 représente suivant la coupe transversale B le projectile, gouvernes dans leurs logements.
La figure 3a représente une vue de détail agrandie du repère F de la figure 3.
La figure 4 représente suivant la coupe transversale B le projectile gouvernes déployées.
La figure 4a représente une vue de détail agrandie du repère G de la figure 4.
La figure 5a représente, suivant un autre mode de réalisation, une vue de détail du corps de projectile au niveau d'une gouverne repliée dans son logement obturé par un dispositif d'étanchéité externe.
La figure 5b représente une vue de détail du corps de projectile au niveau d'une gouverne dans son logement où le dispositif d'étanchéité externe s'est effacé sur un coté.
La figure 5c représente une vue de détail du corps de projectile au niveau d'une gouverne sortie de son logement où le dispositif d'étanchéité externe est revenu obturer le logement.

En se reportant aux figures 1 et 2, un projectile 15 est composé d'un corps 10, de plans stabilisateurs 11, de gouvernes 3 et de logements 1 pour ces gouvernes. En vol les gouvernes 3 sont déployées telles que sur la figure 1 et les logements 1 sont donc vides. Plus les gouvernes 3 sont larges plus elles sont efficaces mais aussi plus elles sont encombrantes lorsqu'elles sont repliées au sein du corps de projectile 10.

Selon une première caractéristique de l'invention plus particulièrement visible à la figure 3, les logements 1 sont communicants au niveau de l'axe 14 du projectile afin de pouvoir employer des gouvernes 3 d'une largeur L sensiblement égale au rayon R du corps de projectile.

Tel qu'illustré par la figure 2 le projectile 15 peut se trouver en incidence sur trajectoire. De ce fait l'écoulement des filets d'air 12 ne se fait pas parfaitement parallèlement à l'axe 14 de progression du projectile 15 mais avec un angle α.

L'incidence ici représentée fait apparaître au niveau de la surface externe du corps 10 une dépression en partie supérieure du projectile et une entrée de filets d'air 12 au travers des logements 1 des gouvernes 3.

La sortie de ces filets d'air au niveau du logement de gouverne opposé risque de créer des turbulences 13 perturbant l'efficacité des gouvernes. Il est nécessaire de supprimer un tel écoulement.

Afin de supprimer ces écoulements parasites, selon une seconde caractéristique de l'invention, on ajoute un dispositif d'étanchéité 2 tel que montré sur les figures 3 et 4.

Selon un premier mode de réalisation apparaissant aux figures 3 et 4 dans les cercles pointillés F et G qui sont détaillés aux figures 3a et 4a, le dispositif d'étanchéité 2 est formé de section de tube souple 2b, 2c, 2d et 2e pouvant être du polyéthylène d'épaisseur 0,5mm. Chaque section est solidaire d'un secteur du corps de projectile 10a, 10b, 10c et 10d. Ces secteurs sont solidaires du corps de projectile 10 par un moyen mécanique non représenté. Les sections de tube sont placées bord à bord avec une légère compression des bords afin de former une lèvre 20 tournée vers le centre du corps de projectile. La lèvre ainsi formée doit arriver dans le même plan central que celui de la gouverne 3. La lèvre 20 va désormais empêcher l'écoulement des filets d'air de l'intérieur vers l'extérieur du corps.

Gouvernes 3 en positions rentrées, la lèvre 20 pourra laisser passer l'extrémité de la gouverne comme l'illustre la figure 3a tout en conservant la caractéristique d'étanchéité par contact entre les secteurs de tube et la gouverne de part et d'autre de celle ci.

Les figures 5a à 5c montrent un second mode de réalisation dans lequel le moyen d'étanchéité sera formé par une trappe 16 coulissante, au niveau de chaque gouverne 3.

En position gouverne 3 rentrée, cette trappe va obturer le logement 1 de façon étanche (à l'aide d'un joint par exemple) tel que sur la figure 5a.

Avant le déploiement de la gouverne 3, la trappe 16, actionnée par un moteur non représenté, va coulisser sur le coté tel que sur la figure 5b pour dégager le logement 1.

Comme illustré sur la figure 5c, une fois la gouverne 3 déployée, la trappe 16 va reprendre sa position initiale en coulissant entre le corps de projectile 10 et la gouverne 3 grâce au moteur non représenté.

De cette manière aucun filet d'air ne viendra perturber le fonctionnement des gouvernes.

## Revendications

1. Corps (10) de projectile destiné à évoluer dans un fluide, corps doté d'au moins deux gouvernes (3) déployables radialement, gouvernes (3) prenant place en attente de déploiement dans des logements (1) pratiqués dans le corps (10), corps (10) **caractérisé en ce que** les logements (1) communiquent au niveau de leur intersection, chaque logement (1) étant obturé par un moyen d'étanchéité (2, 15) interdisant la traversée des logements (1) par le fluide extérieur au corps (10) de projectile lorsque les gouvernes sont déployées.

2. Corps (10) de projectile selon la revendication 1 **caractérisé en ce que** le moyen d'étanchéité comporte pour chaque logement au moins une trappe (15) obturant le logement (1) au niveau de son extrémité débouchant du corps (10) de projectile.

3. Corps de projectile (10) selon la revendication 1 **caractérisé en ce que** le moyen d'étanchéité (2) comporte des secteurs de tube (2b,c,d,e) placés coaxialement au projectile à l'intersection des différents logements (1) de gouvernes (3), secteurs (2) de tube solidaires du corps de projectile et en contact entre eux deux par deux par au moins une génératrice quand la gouverne (3) est déployée, génératrice de contact qui est placée dans le même plan que celui des gouvernes (3) déployables, secteurs de tubes en contact avec les gouvernes (3) déployables quand celles ci sont en position rentrées.

4. Corps de projectile (10) selon la revendication 3 **caractérisé en ce que** l'orientation du moyen d'étanchéité (2) empêche la sortie du fluide au travers des logements (1).

## Patentansprüche

1. Projektilkörper (10), welcher vorgesehen ist, sich in einem Fluid zu bewegen, wobei der Körper mit wenigstens zwei radial entfaltbaren Steuerflächen (3) versehen ist, wobei die Steuerflächen (3) eine Wartestellung zum Entfalten in Aufnahmen (1) einnehmen, welche in den Körper (10) eingearbeitet sind, wobei der Körper (10) **dadurch *gekennzeichnet ist, dass*** die Aufnahmen (1) im Bereich ihres Übergangs kommunizieren, wobei jede Aufnahme (1) durch ein Dichtmittel (2, 15) verschlossen ist, welches ein Durchströmen der Aufnahmen (1) mit Fluid von außerhalb des Projektilkörpers (10) unterbindet, wenn die Steuerflächen entfaltet sind.

2. Projektilkörper (10) nach Anspruch 1, **dadurch gekennzeichnet, dass** das Dichtmittel für jede Aufnahme wenigstens eine Klappe (15) umfasst, welche die Aufnahme (1) im Bereich ihres aus dem Projektilkörper (10) mündenden Endes verschließt.

3. Projektilkörper (10) nach Anspruch 1, **dadurch gekennzeichnet, dass** das Dichtmittel (2) Rohrsektoren (2b,c,d,e) umfasst, welche koaxial zum Projektil am Übergang der verschiedenen Aufnahmen (1) der Steuerflächen (3) angeordnet sind, wobei die Rohrsektoren (2) fest mit dem Projektilkörper verbunden und untereinander paarweise über wenigstens eine Mantelfläche in Kontakt stehen, wenn die Steuerfläche (3) entfaltet ist, wobei die Kontaktmantelfläche in derselben Ebene wie die der entfaltbaren Steuerflächen (3) liegt, wobei die Rohrsektoren mit den entfaltbaren Steuerflächen (3) in Kontakt stehen, wenn diese in eingefahrener Position sind.

4. Projektilkörper (10) nach Anspruch 3, **dadurch gekennzeichnet, dass** die Orientierung des Dichtmittels (2) den Austritt des Fluids durch die Aufnahmen (1) hindurch verhindert.

## Claims

1. A projectile body (10) intended to evolve in a fluid, such body equipped with at least two radially deployable control surfaces (3), said control surfaces (3) being accommodated prior to their deployment in housings (1) made in said body (10), said body (10) wherein said housings (1) communicate at their intersection point, each of said housings (1) being blocked by sealing means ((2, 15) preventing any fluid from the exterior of said projectile body (10) from passing through said housings (1) when said control surfaces are deployed.

2. A projectile body (10) according to Claim 1, wherein said sealing means incorporate for each housing at least one hatch (15) blocking off said housing (1) at its outer end from said projectile body (10).

3. A projectile body (10) according to Claim 1, wherein said sealing means (2) incorporate tubular sectors (2b,c,d,e) positioned coaxially to said projectile at the intersection of the different control surface (1) of said housings (3), said tubular sectors (2) being integral with said projectile body and in contact with each other two by two by at least one generating line when said control surface (3) is deployed, contact generating line that is in the same plane as that of said deployable control surfaces (3), said tubular sectors being in contact with said deployable control surfaces when said control surfaces (3) are in their retracted position.

4. A projectile body (10) according to Claim 3, wherein the orientation of said sealing means (2) prevents fluid exiting through said housings (1).
